# EUROPÄISCHE PATENTSCHRIFT

(11) **EP 3 228 967 B1**
(45) Veröffentlichungstag und Bekanntmachung des Hinweises auf die Patenterteilung: **27.01.2021**
(21) Anmeldenummer: 17159980.6
(22) Anmeldetag: 09.03.2017
(51) Int. Cl.: F25D 23/04

(54) **TÜRABSTELLER FÜR EIN HAUSHALTSKÄLTEGERÄT MIT EINEM SPEZIFISCHEN GRUNDKÖRPER UND EINEM DAZU SEPARATEN ZUSATZTEIL SOWIE HAUSHALTSKÄLTEGERÄT**
DOOR RACK FOR A HOUSEHOLD REFRIGERATION DEVICE WITH A SPECIFIC BASE BODY AND A SEPARATE ATTACHMENT PART, AND HOUSEHOLD REFRIGERATOR
COMPARTIMENT DE PORTE POUR UN RÉFRIGÉRATEUR MÉNAGER COMPRENANT UN CORPS DE BASE SPÉCIFIQUE ET UNE PARTIE SUPPLÉMENTAIRE SÉPARÉE À CELUI-CI ET RÉFRIGÉRATEUR MÉNAGER

(30) Priorität: 06.04.2016 DE 102016205705
(43) Veröffentlichungstag der Anmeldung: 11.10.2017
(73) Patentinhaber: BSH Hausgeräte GmbH, 81739 München (DE)
(72) Erfinder: Claaß, Elena, 73312 Geislingen (DE); Eicher, Max, 80689 München (DE); Becke, Christoph, 83109 Grosskarolinenfeld (DE); Lux, Denis, 89520 Heidenheim (DE); Angele, Boris, 86911 Diessen (DE); Fink, Andrea, 89547 Gerstetten (DE); Hartwein, Christine, 85405 Nandlstadt (DE); Hoisl, Christian, 82065 Baierbrunn (DE); Simon, Ilja, 01099 Dresden (DE)

(56) Entgegenhaltungen:
- WO-A1-2015/079603
- DE-A1-102009 028 784
- JP-U- S62 143 181
- US-A- 5 445 452
- US-A1- 2004 011 075

## Beschreibung

Die Erfindung betrifft einen Türabsteller für ein Haushaltskältegerät, der einen Grundkörper aufweist, welcher zur Aufnahme von Lagergütern in dem Türabsteller ausgebildet ist. Darüber hinaus umfasst der Türabsteller ein zum Grundkörper separates Zusatzteil, welches an dem Grundkörper befestigt ist. Des Weiteren betrifft die Erfindung auch ein Haushaltskältegerät mit zumindest einem derartigen Türabsteller.

Bei einem Haushaltskältegerät, welches beispielsweise ein Kühlgerät oder ein Gefriergerät oder ein Kühl-Gefrier-Kombigerät sein kann und somit zur Aufnahme von Lebensmitteln ausgebildet ist, ist es bekannt, dass an einer Innenseite einer Tür, die einen Aufnahmeraum für Lebensmittel verschließt, ein Türabsteller angeordnet sein kann. Derartige Türabsteller sind in unterschiedlichsten Formgebungen und Ausgestaltungen bekannt.

Aus der DE 10 2008 019 261 A1 ist ein Türabsteller bekannt, der aus mehreren separaten Teilen zusammengesetzt ist. So ist dort vorgesehen, dass ein wannenartiger Grundkörper vorhanden ist, auf dem im oberen Bereich ein U-förmiges Element aufgesteckt werden kann.

Eine dazu entsprechende Ausgestaltung ist aus der DE 20 2008 005 350 U1 bekannt.

Bei diesen bekannten Ausgestaltungen ist eine einfache und bauteilminimierte Variantenbildung des Türabstellers nicht möglich. Gerade ein Frontbereich dieses Türabstellers ist nicht veränderbar, da der Grundkörper in seiner behälterartigen einstückigen Ausgestaltung nicht verändert werden kann. Lediglich der obere U-förmige Elementbereich kann ausgetauscht werden.

Darüber hinaus ist aus der DE 10 2010 003 839 A1 ein Türabsteller bekannt, welcher aus einer Vielzahl von separaten Elementen zusammengesetzt werden kann. An einem L-förmigen Grundkörper anbringbare Seitenteile und ein plattenartiges Frontteil sind in ihrer Verbindungsmöglichkeit komplex gestaltet und die Montage ist aufwändig. Gerade die Befestigung der lediglich streifenförmigen Frontseite ist dann wiederum nur über die separaten Seitenteile über Steckverbindungen ermöglicht wodurch auch die positionssichere Anordnung der Komponenten zueinander eingeschränkt ist.

US 2004/0011075 A1 offenbart eine Kompartimentzusammenstellung mit einem Kompartimentrahmen, einer oberen Abdeckung und einer zweiten Ablage. Die obere Abdeckung ist auf die Deckenwand des Kompartimentrahmens aufgesetzt und befestigt. Die zweite Ablage ist auf den Boden des Kompartimentsrahmens aufgesetzt und befestigt.

US 5,445,452 offenbart eine Kältegerätetür, die eine einstückig geformte Plastikkonstruktion als Innenauskleidung aufweist. Die Innenauskleidung weist eine Rückwand, Seitenwände, eine Deckenwand und einen Vorsprung, der von der Rückwand vorspringt, auf. Eine Fachbodenhalteleiste erstreckt sich zwischen den Seitenwänden und ist an diesen Seitenwänden befestigt. Ein verschiebbarer Fachboden ist verschiebbar an dem Vorsprung und einem Kanal der Fachbodenhalteleiste gelagert.

WO 2015/079603 offenbart einen Türabsteller mit einem Hauptkörper, der eine Bodenfläche, einen Frontwandabschnitt, und Seitenwandbereiche umfasst. Der Türabsteller weist zudem eine Klappe auf.

JP 62-143181 offenbart einen Tubenhalter, der mittels einer Halterung an der Innenseite eine Kältegerätetür befestigbar ist.

DE 10 2009 028 784 A1 offenbart ein Dekorelement für einen Türabsteller umfassend wenigstens eine Dekorfläche die auf einem Trägermaterial ausgebildet ist, wobei die Dekorfläche zumindest bereichsweise mit einer Dekorfolie versehen ist, welche mit dem Trägermaterial stoffschlüssig verbunden ist. Der Türabsteller weist einen Grundkörper und das als Rahmenelement ausgebildete Dekorelement auf. welches von oben auf die vordere und seitlichen Begrenzungsflächen des Grundkörpers aufgesteckt wird.

Es ist Aufgabe der vorliegenden Erfindung, einen Türabsteller für ein Haushaltskältegerät zu schaffen, bei welchem die Variantenbildung bezüglich zumindest einer frontseitigen Ausgestaltung flexibler ist und einfach möglich ist, wobei die dazu erforderlichen Komponenten mechanisch stabil zueinander positioniert werden können und einfach montiert werden können.

Diese Aufgabe wird durch einen Türabsteller und ein Haushaltskältegerät gemäß den unabhängigen Ansprüchen gelöst.

Ein erfindungsgemäßer Türabsteller für ein Haushaltskältegerät umfasst einen Grundkörper, welcher zur Aufnahme von Lagergütern ausgebildet ist. Der Türabsteller umfasst darüber hinaus ein zum Grundkörper separates Zusatzteil, welches an dem Grundkörper zerstörungsfrei lösbar befestigt ist. Ein wesentlicher Gedanke der Erfindung ist darin zu sehen, dass der Grundkörper einen einer Rückwand des Grundkörpers abgewandt nach vorne orientierten oberen Bügel und einen dazu beabstandet angeordneten und der Rückwand des Grundkörpers abgewandt nach vorne orientierten unteren Bügel aufweist. Das Zusatzteil ist an dem oberen Bügel und/oder an dem unteren Bügel befestigt. Eine derartige spezifische Geometrie des Grundkörpers mit zwei derartigen Bügeln zur Frontseite hin ermöglicht die formspezifische Basis, um eine vielfältige Variantenbildung des Türabstellers an der Frontseite zu gestalten und in dem Zusammenhang verschiedenste Zusatzteile dort anbringen zu können. Darüber hinaus ist bei einer derartigen Ausgestaltung durch einen oberen und einen unteren Bügel dann auch die Befestigung des Zusatzteils einfach und positionssicher gegeben. Es kann somit durch einen spezifisch ausgebildeten Grundkörper ein einheitliches Basisteil bereitgestellt werden, welches die einfache Befestigung eines oder mehrerer Zusatzteile oder individuell unterschiedlicher Zusatzteile daran ermöglicht und somit die Variantenbildung der frontseitigen Ausgestaltung des Türabstellers wesentlich flexibilisiert.

Der obere Bügel und/oder der untere Bügel ist bzw. sind insbesondere gebogen ausgebildet. Ein nach vorne Orientieren in Bezug zur Richtung ist dann derart zu verstehen, dass die Biegung der Rückwand abgewandt orientiert ist bzw. die Enden des gebogenen Bügels der Rückwand zugewandt sind.

Insbesondere sind der obere Bügel und der untere Bügel parallel zueinander angeordnet und horizontal orientiert. Insbesondere bildet der obere Bügel einen oberen Abschluss des Grundkörpers insbesondere an der Frontseite und Seitenbereichen. Der untere Bügel bildet in dem Zusammenhang insbesondere einen unteren Abschluss des Grundkörpers und in dem Zusammenhang auch einen frontseitigen Abschluss und seitliche Abschlüsse des Grundkörpers. Durch diese Ausgestaltungen der beiden Bügel kann das Anbringen des Zusatzteils von vorne an zumindest einem der beiden Bügel einfach erfolgen. Die Zugänglichkeit zu den Bügel als auch die Handhabbarkeit zum daran Befestigen eines Zusatzteils ist daher einfach und nutzerfreundlich gegeben.

Insbesondere ist der obere Bügel U-förmig ausgebildet und stellt somit einen nichtgeradlinigen Streifen dar. Durch diese Ausgestaltung ist einerseits die Formstabilität und somit die Verwindungssteifigkeit des oberen Bügels verbessert und andererseits die Befestigungsmöglichkeit des individuell geformten Zusatzteils nicht nur an einer Frontseite, sondern auch an dazu in einem Winkel zu der Frontseite orientierten Seiten ermöglicht. Auch dadurch ist dann die Befestigung des Zusatzteils verbessert und die Positionssicherheit des Zusatzteils an diesem oberen Bügel erhöht.

Zusätzlich oder anstatt dazu kann vorgesehen sein, dass der untere Bügel U-förmig ausgebildet ist. Die durch diese spezifische Formgebung beim oberen Bügel erreichten Vorteile gelten hier für den unteren Bügel entsprechend.

Insbesondere durch die U-Form eines Bügels ist seine nach vorne Orientierung im Vergleich zur Rückwand des Grundkörpers gegeben, insbesondere dadurch, dass eine Öffnung der U-Form der Rückwand zugewandt ist.

Vorzugsweise weist der Grundkörper einen Boden auf, sodass die Lagergüter darauf aufgebracht werden können und nicht nach unten herausfallen können.

Der Grundkörper ist insbesondere einstückig ausgebildet beziehungsweise hergestellt. Er kann vorzugsweise aus Kunststoff ausgestaltet sein. Durch eine derartige Ausgestaltung ist die Bauteilzahl des Grundkörpers minimiert. Positionstoleranzen von separaten Bauteilen eines Grundkörpers zueinander sind dadurch vermieden und Montageaufwand eingespart.

Es kann jedoch auch vorgesehen sein, dass beispielsweise der obere Bügel als separates Teil ausgebildet ist und an einem dazu separaten Grundteil des Grundkörpers verrastet ist.

Es ist vorgesehen, dass das Zusatzteil an dem oberen Bügel und/oder an dem unteren Bügel verrastet ist. Eine derartige Rastverbindung ist einfach auszugestalten und ermöglicht dennoch eine Positionssicherheit der Komponenten zueinander.

Es kann vorzugsweise vorgesehen sein, dass das Zusatzteil den oberen Bügel und/oder den unteren Bügel außenseitig flächenmäßig und/oder blickdicht abdeckt. So ist es in dem Zusammenhang möglich, dass das Zusatzteil quasi sowohl vorne als auch an den Seiten den oberen Bügel bei Betrachtung des Türabstellers von vorne vollständig bedeckt und somit auch eine Art Abdeckung beziehungsweise Blende des oberen Bügels darstellt. Es kann in dem Zusammenhang vorgesehen sein, dass das Zusatzteil zumindest im Bereich des oberen Bügels bereichsweise durchsichtig beziehungsweise transparent ausgebildet ist. Es kann jedoch auch eine transluzente oder opake Ausgestaltung vorgesehen sein.

Ebenso kann die Ausgestaltung des Zusatzteils als außenseitige und flächenmäßige und/oder blickdichte Abdeckung zumindest eines Bügels ausgebildet sein. Durch diese Anordnung zumindest eines Zusatzteils bezüglich dem oberen Bügel und/oder dem unteren Bügel lässt sich nach außen hin auch ein beruhigteres Erscheinungsbild des Türabstellers erzielen. Der optische Eindruck ist dadurch auch verbessert.

Darüber hinaus ist durch diese Abdeckung zumindest eines Bügels durch zumindest ein Zusatzteil der jeweilige Bügel auch in gewissem Maße geschützt.

Bei einer ersten alternativen Ausführung der Erfindung ist ein erstes Zusatzteil als eine erste Spange ausgebildet, die an die Form und Ausmaße des oberen Bügels angepasst ist und an dem oberen Bügel befestigt ist, sodass nur der obere Bügel außenseitig durch die Spange abgedeckt ist. Bei dieser Ausführung ist somit ein erstes Zusatzteil als schmaler Streifen ausgebildet, der somit in Höhenrichtung im Wesentlichen die gleichen Ausmaße aufweist wie der obere Bügel. Es wird dann bei dieser Ausgestaltung somit quasi nur dieser obere Bügel durch diese Spange frontseitig zumindest bereichsweise, insbesondere vollständig, verblendet. Ein übermäßiges, darüber hinaus Erstrecken der ersten Spange über die insbesondere Höhenmaße des oberen Bügels ist hier nicht vorgesehen.

Ein zweites Zusatzteil ist als eine zweite Spange ausgebildet, die an die Form und Ausmaße des unteren Bügels angepasst ist und an dem unteren Bügel befestigt ist, sodass nur der untere Bügel außenseitig durch die zweite Spange abgedeckt ist. Die bereits oben genannten Vorteile und Ausgestaltungen einer ersten Spange sind hier für die zweite Spange entsprechend geltend.
Es kann vorgesehen sein, dass sowohl die erste Spange an dem oberen Bügel als auch die zweite Spange an dem unteren Bügel befestigt ist und ein in Höhenrichtung betrachteter Zwischenraum beziehungsweise Freiraum zwischen den beiden Bügeln und somit auch zwischen den beiden Spangen nicht gefüllt ist beziehungsweise nicht abgedeckt ist. Dadurch ist somit auch eine Zugänglichkeit zu dem Aufnahmeraum im Grundkörper und somit auch des Türabstellers frontseitig möglich und zwar durch den Freiraum zwischen den Bügeln und den Spangen hindurch.

Bei einer zweiten alternativen Ausführung ist vorgesehen, dass das Zusatzteil ein Visier ist, welches an dem oberen Bügel und dem unteren Bügel befestigt ist und welches einen Freiraum in Höhenrichtung zwischen den beiden Bügeln betrachtet abdeckt. Ein derartiges Zusatzteil ist dann in Höhenrichtung betrachtet sowohl an seinem oberen als auch an seinem unteren Ende mit jeweils einem der beiden Bügel fest verbunden. Vorzugsweise ist bei einer derartigen Ausgestaltung dieses Visier zumindest bereichsweise durchsichtig gestaltet.
Es kann auch vorgesehen sein, dass ein Zusatzteil sowohl die beiden Spangen als auch das Visier aufweisen, wobei dann die beiden Spangen einerseits an einem oberen und andererseits an einem unteren Rand einer dem Grundkörper zugewandten Innenseite des Visiers angeordnet sind und dann das gesamte Zusatzteil über die beiden Spangen an dem Grundkörper, insbesondere dem oberen und dem unteren Bügel, befestigt ist.

Das Zusatzteil, welches das Visier und die beiden Spangen aufweist, kann als zwei-Komponenten-Dekorelement gestaltet sein. Das Zusatzteil kann dabei im zwei-Komponenten-Spritzgussverfahren hergestellt sein. Beispielsweise können hierbei die beiden Spangen mit einer ersten Komponente bzw. als erste Komponente hergestellt werden, und dann das Visier als zweite Komponente an die beiden Spangen angespritzt werden. Alternativ ist es auch möglich, dass das Visier als erste Komponente hergestellt wird, und dann die beiden Spangen als zweite Komponente an das Visier angespritzt werden. Die Materialeigenschaften, wie zum Beispiel die Opazität bzw. Transparenz der beiden Komponenten, ist vorzugsweise voneinander verschieden. Weiterhin vorzugsweise kann ein Material zwischen die beiden Komponenten eingebracht werden. Beispielsweise kann ein Metallstreifen zwischen die erste und die zweite Komponente eingebracht werden. In diesem Fall erfolgt ein Schritt des Einbringens des weiteren Materials, wie zum Beispiel des Metallstreifens, nach erzeugen der ersten Komponente und vor einem Anspritzen der zweiten Komponente.

Vorteilhafterweise kann mittels dem zwei-Komponenten-Spritzgussverfahren das Zusatzteil mit opaken und transluzenten Elementen/ Komponenten hergestellt werden, wobei ein einstückiges/ integrales Zusatzteil bzw. aus stoffschlüssig verbundenen Komponenten hergestelltes Zusatzteil erhalten wird. Folglich weist ein solches aus mehreren Komponenten gebildetes Zusatzteil keine speziellen Rast- oder andere mechanische Verbindungstellen auf, um die einzelnen Komponenten miteinander zu verbinden.

Das Zusatzteil kann mit einer Heißprägung und/oder einer Bedruckung und/oder einem Metallprofil versehen werden. Weiterhin vorzugsweise kann eine Komponente bzw.

Es kann vorgesehen sein, dass die erste Spange und/oder die zweite Spange in dem Zusammenhang als streifenförmige Dekorblende ausgebildet ist. Eine Spange kann farblich und/oder strukturell unterschiedlich zu einem von dem Zusatzteil nicht abgedeckten Bereich des Grundkörpers ausgebildet sein, sodass sichtseitig unterschiedliche farbliche Bereiche und/oder unterschiedlich strukturell ausgebildete Bereiche des Türabstellers in vielfältiger Art und Weise ausgebildet werden können.

Es ist vorgesehen, dass der obere Bügel an zumindest einem, der Rückwand des Grundkörpers zugewandten Bügelabschnitt einen sich zu einem Ende des Bügelabschnitts hin verbreiternden Auflagesteg, welcher zur Kontaktierung eines Gegenstegs des Zusatzteils ausgebildet ist, aufweist. Der Auflagesteg ist von einem Aufnahmeraum des Türabstellers abgewandt ausgebildet und horizontal nach außen orientiert. Der Auflagesteg ist auch ein Haltesteg beziehungsweise ein Führungssteg beziehungsweise ein Positioniersteg zum Verbinden mit dem Zusatzteil. Die verrastende Verbindung zwischen dem oberen Bügel und einem Zusatzteil wird dadurch auch sehr zielgerichtet erreicht. Darüber hinaus ist im montierten Endzustand die erreichte Position zueinander dann auch verbessert gehalten und fixiert.

Zusätzlich oder anstatt dazu ist vorgesehen, dass der untere Bügel an zumindest einem, der Rückwand des Grundkörpers zugewandten Bügelabschnitt einen sich zu einem Ende des Bügelabschnitts hin verbreiterten Auflagesteg zur Kontaktierung eines Gegenstegs des Zusatzteils aufweist. Die Vorteile gelten hier entsprechend.

Vorzugsweise ist der obere Bügel in einem Querschnitt senkrecht zu seiner Längsachse U-förmig ausgebildet. Dadurch ist eine hohe Steifigkeit des Bügels erreicht. Insbesondere gilt eine derartige geometrische Ausgestaltung auch für einen unteren Bügel.

Vorzugsweise ist vorgesehen, dass ein Koppelelement, insbesondere ein Rastelement, an einer dem Aufnahmeraum des Grundkörpers abgewandten Außenseite eines Bügels ausgebildet ist. Das Rastelement ist in dem Zusammenhang insbesondere im Bereich eines Endes des Bügelabschnitts ausgebildet. Dieses Ende ist insbesondere ein U-Schenkel eines U-förmigen Bügels. Ein Rastelement an einem Bügel ist somit vorzugsweise an einem der Rückwand des Grundkörpers zugewandten Ende des Bügelabschnitts ausgebildet.

In vorteilhafter Weise ist ein derartiges Rastelement ein nach außen stehendes Winkelteil, welches insbesondere U-förmig ausgebildet ist. Die Öffnung dieser U-Form ist vorzugsweise in Richtung der Rückwand des Grundkörpers orientiert. Dadurch wird ein einfaches Verrasten ermöglicht und ein nach vorne Rutschen des Zusatzteils relativ zu dem Bügel, an dem es befestigt ist, verhindert.

Insbesondere sind bei einem Bügel des Grundkörpers an einem der Rückwand des Grundkörpers zugewandten Bügelabschnitt eines vorzugsweise U-förmigen Bügels an einem in Höhenrichtung oberen Rand als auch einem unteren Rand jeweils horizontal nach außen abstehende Stege ausgebildet, insbesondere sich zum Ende des Bügelabschnitts hin aufweitende beziehungsweise verbreiternde Stege. Diese können beide oder jeweils nur einzeln als Auflagestege zur Kontaktierung eines Gegenstegs des Zusatzteils ausgebildet sein. Durch diese Ausgestaltung ist ein in Längserstreckung U-förmiger Bügel auch in einem Querschnitt senkrecht zur Längserstreckung U-förmig ausgebildet. Die Steifigkeit ist dadurch erhöht.

In einer vorteilhaften Ausführung ist vorgesehen, dass ein Auflagesteg an einem Bügel sich über die gesamte Länge des Bügels erstreckt, insbesondere an einem oberen Rand dieses Bügels und/oder an einem unteren Rand dieses Bügels. Ein derartiger Auflagesteg ist vorzugsweise unterbrechungsfrei über die gesamte Länge seiner Erstreckung, insbesondere über die gesamte Länge bzw. Längserstreckung eines Bügels ausgebildet.

Es kann vorgesehen sein, dass insbesondere der untere Bügel senkrecht zu seiner Längsachse bzw. seiner Längserstreckung orientierte Versteifungsstreben aufweist.

In einer vorteilhaften Ausführung kann vorgesehen sein, dass ein Boden des Grundkörpers zumindest bereichsweise durchsichtig ausgebildet ist. Der Boden kann in dem Zusammenhang aus Glas ausgebildet sein. Es kann auch vorgesehen sein, dass der Boden als separates Teil ausgebildet ist und auch zerstörungsfrei lösbar an dem restlichen Teil des Grundkörpers angeordnet ist.

In einer weiteren Ausführung kann auch vorgesehen sein, dass die erste Spange und die zweite Spange nicht separate einzelne Zusatzteile sind, sondern durch Verbindungsstege, insbesondere an den jeweiligen Enden der Spangen verbunden sind und zu einem einstückigen gemeinsamen Zusatzteil ausgebildet sind. Dadurch ist die Bauteilzahl bei Ausführungen, bei denen beide Spangen als Zusatzteile vorhanden sind, reduziert, der Montageaufwand reduziert und die Lagegenauigkeit der Spangen zueinander kann erhöht werden.

Insbesondere ist an einer einem Bügel zugewandten Innenseite des Zusatzteils ein Freiraum bzw. ein Schlitz zwischen zwei Stegen, die sich von der Innenseite zum Bügel erstrecken, ausgebildet, in welchem im montierten Zustand ein Steg bzw. Auflagesteg des Bügels eintaucht. Dadurch ist die mechanische Verbindung zwischen dem Bügel und dem Zusatzteil verbessert.

Vorzugsweise weist der obere Bügel und/oder untere Bügel eine in Höhenrichtung bemessene Höhe größer 1,5 cm, insbesondere zwischen 1,5 cm und 5 cm, insbesondere zwischen 2,5 cm und 4 cm. Dadurch wird die mechanische Stabilität verbessert und dennoch nicht ein zu wuchtiges Erscheinungsbild erzeugt. Ferner wird dadurch auch erreicht, dass der Aufnahmeraum des Grundkörpers durch den Bügel nicht abgedeckt wird, so dass zwischen den Bügeln noch ein ausreichendes Sichtfeld verbleibt, durch welches in den Grundkörper bzw. dessen Aufnahmebereich hinein geblickt werden kann, insbesondere wenn das Zusatzteil den Freiraum zwischen den Bügeln nicht abdeckt oder wenn das Zusatzteil den Freiraum abdeckt aber dort zumindest bereichsweise transparent ist.

Des Weiteren betrifft die Erfindung auch ein Haushaltskältegerät zur Aufnahme von Lebensmitteln, welches ein Gehäuse aufweist, in welchem ein Aufnahmeraum für die Lebensmittel ausgebildet ist. Das Haushaltskältegerät umfasst darüber hinaus zumindest eine Tür, welche zum Verschließen des Aufnahmeraums angeordnet ist und insbesondere an dem Gehäuse relativ zum Gehäuse bewegbar angeordnet ist. Darüber hinaus umfasst das Haushaltskältegerät zumindest einen Türabsteller, der an einer Innenseite, die im geschlossenen Zustand der Tür dem Aufnahmeraum zugewandt ist, angeordnet ist. Das Haushaltskältegerät kann beispielsweise ein Kühlgerät oder ein Gefriergerät oder ein Kühl-Gefrier-Kombigerät sein.

Mit Angaben "oben", "unten", "vorne", "hinten, "horizontal", "vertikal", "Tiefenrichtung", "Breitenrichtung", "Höhenrichtung" etc. sind die bei bestimmungsgemäßen Gebrauch und bestimmungsgemäßem Anordnen des Türabsteller sowie des Geräts und bei einem dann insbesondere vor dem Türabsteller oder dem Gerät stehenden und in Richtung des Türabstellers oder des Geräts blickenden Beobachter gegebenen Positionen und Orientierungen angegeben.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltskältegeräts;
- Fig. 2: eine perspektivische Explosionsdarstellung eines Ausführungsbeispiels eines erfindungsgemäßen Türabstellers;
- Fig. 3: eine Darstellung der Komponenten gemäß Fig. 2 in einer zu Fig. 2 unterschiedlichen Perspektive;
- Fig. 4: der Türabsteller gemäß Fig. 2 und Fig. 3 im zusammengesetzten Zustand der Komponenten;
- Fig. 5: eine perspektivische Darstellung eines Ausführungsbeispiels eines nicht erfindungsgemäßen Türabstellers im separierten Zustand eines Grundkörpers und eines Zusatzteils;
- Fig. 6: eine Darstellung eines Ausführungsbeispiels eines nicht erfindungsgemäßen Türabstellers mit einem Grundkörper und einem dazu separierten Zusatzteil;
- Fig. 7: eine perspektivische Darstellung eines weiteren Ausführungsbeispiels eines erfindungsgemäßen Türabstellers mit zwei separaten, als Spangen ausgebildeten Zusatzteilen;
- Fig. 8: die Ausgestaltung des Türabstellers gemäß Fig. 7 im zusammengesetzten Zustand der Komponenten;
- Fig. 9: eine perspektivische Teildarstellung eines weiteren Ausführungsbeispiels eines erfindungsgemäßen Türabstellers mit einem separaten oberen Bügel des Grundkörpers; und
- Fig. 10: eine perspektivische Darstellung eines weiteren Ausführungsbeispiels eines erfindungsgemäßen Türabstellers im zusammengesetzten Endzustand.

In den Figuren werden gleichen oder funktionsgleiche Elemente mit den gleichen Bezugszeichen versehen.

In Fig. 1 ist in einer schematischen Darstellung ein Haushaltskältegerät 1 gezeigt, welches zum Lagern und Konservieren von Lebensmitteln ausgebildet ist. Das Haushaltskältegerät 1 kann ein Kühlgerät oder ein Gefriergerät oder ein Kühl-Gefrier-Kombigerät sein. Das Haushaltskältegerät 1 umfasst ein Gehäuse 2, in dem zumindest ein Aufnahmeraum 3 für Lebensmittel ausgebildet ist. Darüber hinaus umfasst das Haushaltskältegerät 1 eine Tür 4, die schwenkbar an dem Gehäuse 2 angeordnet ist und zum Verschließen des Aufnahmeraums 3 vorgesehen ist. An einer Innenseite 5 der Tür 4 ist im Ausführungsbeispiel, in Anzahl und Position lediglich beispielhaft zu verstehen, ein Türabsteller 6 angeordnet.

In Fig. 2 ist in einer perspektivischen Darstellung ein Ausführungsbeispiel eines Türabstellers 6 gezeigt. Dieser Türabsteller 6 umfasst einen Grundkörper 7, der in der gezeigten Ausführung einstückig aus Kunststoff hergestellt ist. Der Grundkörper 7 umfasst eine Rückwand 8 und einen daran angrenzenden Boden 9. Der Grundkörper 7 umfasst darüber hinaus einen Aufnahmebereich 10, in dem die Lebensmittel, wie Speisen und Getränke, eingebracht werden können. Der Grundkörper 7 für sich betrachtet ist daher schon zur Aufnahme von Lebensmitteln ausgebildet.

Der Grundkörper 7 umfasst darüber hinaus an gegenüberliegenden Seiten Seitenwände 11 und 12, die sowohl mit der Rückwand 8 als auch mit dem Boden 9 verbunden sind.

Der Grundkörper 7 weist darüber hinaus einen oberen Bügel 13 sowie einen dazu in Höhenrichtung und somit in y-Richtung beabstandet angeordneten unteren Bügel 14 auf. Der obere Bügel 13 und der untere Bügel 14 sind hier jeweils gebogen, insbesondere U-förmig ausgebildet, und erstrecken sich bezüglich in ihre Längserstreckung betrachtet insbesondere parallel zueinander und in horizontalen Ebenen. Der Bügel 14 erstreckt sich von der Ebene des Bodens 9 nach oben.

Der obere Bügel 13 umfasst gegenüberliegende Bügelabschnitte 13a und 13b, die mit ihren Enden 13c und 13d in einen vorderen Rand der Seitenwände 11 und 12 münden. Die Bügelabschnitte 13a und 13b sind somit in Richtung der Rückwand 8 orientiert und beabstandet zu der Rückwand 8 endend. Entsprechendes ist auch bei dem unteren Bügel 14 vorgesehen, der gegenüberliegende Bügelabschnitte 14a und 14b mit diesbezüglichen Enden 14c und 14d aufweist. Diese Enden 14c und 14d münden ebenfalls an einem vorderen Rand, der der Rückwand 8 abgewandt ist, der Seitenwände 11 und 12. Darüber hinaus ist der untere Bügel 14 auch mit dem Boden 9 verbunden, insbesondere über seine gesamte entlang der U-Form bemessenen Erstreckung beziehungsweise seine gesamte Länge.

Der obere Bügel 13 bildet in Höhenrichtung (y-Richtung) einen oberen Abschluss des Grundkörpers 7, wohingegen der untere Bügel 14 einen unteren Abschluss des Grundkörpers 7 bildet.

Der obere Bügel 13 ist insbesondere über seine gesamte Länge in einem Querschnitt senkrecht zu seiner Längserstreckung auch U-förmig geformt. So wird an einem Mittelschenkel 15 diese U-Form an einem diesbezüglich oberen Rand ein oberer Steg 16 ausgebildet, der sich nach außen und somit dem Aufnahmeraum 10 abgewandt erstreckt. Darüber hinaus ist ein unterer Steg 17 an diesen Mittelschenkel 15 angeformt, welcher ebenfalls nach außen gerichtet und somit dem Aufnahmeraum 10 abgewandt ausgebildet ist. Beide Stege 16 und 17 sind unterbrechungsfrei über die gesamte Länge des oberen Bügels 13 und somit auch über die gesamte Länge des Mittelschenkels 15 gebildet. Durch diese Stege 16 und 17 wird zumindest bereichsweise jeweils auch ein Auflagesteg für ein Zusatzteil gebildet. Wie darüber hinaus zu erkennen ist, ist der obere Steg 16 im Bereich des Bügelabschnitts 13a als auch im Bereich des Bügelabschnitts 13b insbesondere zu den Enden 13c und 13d hin aufgeweitet beziehungsweise sich vergrößernd ausgebildet. Entsprechendes ist auch bei dem unteren Steg 17 vorgesehen.

An einer dem Aufnahmeraum 10 abgewandten Außenseite des Mittelschenkels 15 ist benachbart zu den Enden 13c und 13d jeweils ein Rastelement ausgebildet, wobei in Fig. 2 lediglich ein Rastelement 18 gezeigt ist. Dieses Rastelement 18 ist ein nach außen erhaben ausgebildetes Bauteil, welches in der gezeigten Ausführung insbesondere U-förmig gestaltet ist, wobei die Öffnung der U-Form zur Rückwand 8 orientiert ist.

Darüber hinaus ist in einem die Bügelabschnitte 13a und 13b verbindenden Frontteil des oberen Bügels 13 ein vertikaler Zentriersteg 19 ausgebildet, der sich über die gesamte Höhe des Mittelschenkels 15 zwischen dem oberen Steg 16 und dem unteren Steg 17 erstreckt. Dadurch wird eine Zentrierung beziehungsweise Positionssicherung eines an dem Grundkörper 7 befestigten Zusatzteils verbessert.

Wie aus der Darstellung des Beispiels in Fig. 2 zu erkennen ist, weist auch der untere Bügel 14 einen Mittelschenkel 20 und einen oberen Steg 21 sowie einen unteren Steg 22 auf. Auch hier sind die Stege 21 und 22 insbesondere über ihre gesamte Länge unterbrechungsfrei ausgebildet und erstrecken sich insbesondere über die gesamte Länge des unteren Bügels 14. Diese Stege 21 und 22 sind ebenfalls horizontal nach außen und somit von dem Aufnahmeraum 10 abgewandt orientiert, sodass auch der untere Bügel 14 in einem Schnitt senkrecht zu seiner Längserstreckung U-förmig ausgebildet ist.

Auch hier sind die Stege 21 und 22 als Auflagestege für ein an dem Grundkörper 7 zu befestigendes Zusatzteil zumindest bereichsweise ausgebildet.

Insbesondere ist auch hier vorgesehen, dass die Stege 21 und 22 im Bereich der Bügelabschnitte 14a und 14b und insbesondere zu den Enden 14c und 14d hin sich aufweitend beziehungsweise verbreiternd gestalten, wie dies auch in Fig. 2 gezeigt ist, wodurch an den Enden ein möglichst großflächiger Kontakt mit einem Gegensteg erreicht ist und eine mechanische Stabilität der Verbindung als auch eine genaue Positionierung der Komponenten verbessert ist.

Darüber hinaus ist auch hier benachbart zu den Enden 14c und 14d jeweils ein Rastelement an einer Außenseite des Mittelschenkels 20 ausgebildet, wobei in Fig. 2 lediglich das Rastelement 23 zu erkennen ist. Auch dieses Rastelement 23 ist vorzugsweise U-förmig geformt und mit der Öffnung der U-Form in Richtung der Rückwand 8 orientiert.

Ferner ist auch hier ein entsprechender Positioniersteg 24 ausgebildet. Darüber hinaus sind noch weitere Stege 25, 26, 27 (nur einige sind der Übersichtlichkeit dienend mit Bezugszeichen versehen) ausgebildet, die sich an einer Außenseite des Mittelschenkels 20 vertikal erstrecken und insbesondere zwischen dem oberen Steg 21 und dem unteren Steg 22 sich erstrecken. Durch diese zusätzlichen Stege 25 bis 28 ist eine Versteifung des Grundkörpers 7 insbesondere im Bereich des Bodens 9 mit dem unteren Bügel 14 erreicht.

In Fig. 2 ist bei der dort gezeigten Ausführung dann auch noch ein zum Grundkörper 7 separates Zusatzteil 28 dargestellt. Dieses Zusatzteil 28 ist ebenfalls U-förmig gestaltet und stellt ein Visier dar, was bedeutet, dass ein Freiraum zwischen den Bügeln 13 und 14 und die Bügel 13 und 14 dadurch frontseitig abgedeckt sind. Das Zusatzteil 28 ist zum Verrasten an dem Grundkörper 7 ausgebildet, wobei hier die Verrastung an dem oberen Bügel 13 und dem unteren Bügel 14 vorgesehen ist. Das Zusatzteil 28 umfasst dazu an einer den Bügeln 13 und 14 zugewandten Innenseite 29 jeweils Rastelemente 30 und 31, als auch an dem gegenüberliegenden freien Schenkel der U-Form entsprechende und in Fig. 2 nicht gezeigte weitere zwei Rastelemente, die dann in die korrespondierenden Rastelemente 18 und 23 an den Bügeln 13 und 14 verrasten.

An dieser Innenseite 29 ist darüber hinaus ein nach innen stehender Gegensteg 32 als auch ein dazu beabstandet und parallel verlaufender weiterer Gegensteg 33 ausgebildet. Diese Stege 32 und 33 erstrecken sich ebenso vorzugsweise unterbrechungsfrei über die gesamte Länge des Zusatzteils 28, wobei sich diese Länge entlang der U-Form bemisst.

Auch hier ist zu erkennen, dass sich diese Gegenstege 32 und 33 zu ihren freien Enden 32a und 33a beziehungsweise 32b und 33b hin aufweiten beziehungsweise verbreitern. Im montierten Zustand des Zusatzteils 28 an dem Grundkörper 7 liegt der untere Gegensteg 33 auf dem oberen Steg 21 auf. Darüber hinaus ist der obere Gegensteg 32 an dem unteren Steg 17 des oberen Bügels anliegend. Es ist somit durch diese Gegenstege 32 und 33 und dem Kontaktieren mit den Stegen 21 und 17 auch eine gewisse Führung ermöglicht, sodass die Endposition und das daran Verrasten des Zusatzteils 28 an dem Grundkörper 7 einfach erfolgen kann.

Insbesondere ist vorgesehen, dass das Zusatzteil 28 zumindest bereichsweise transparent und somit durchsichtig ausgebildet ist. Bei der hier gezeigten Ausführung ist sowohl im oberen Bereich des Zusatzteils 28 als auch im unteren Bereich des Zusatzteils 28 jeweils ein nicht transparenter Streifen 34 beziehungsweise 35 ausgebildet. Vorzugsweise weisen diese Streifen 34 und 35 eine Höhe (Erstreckung in y-Richtung) auf, die der Höhe der Bügel 13 und 14 entsprechen. Im montierten Zustand des Zusatzteils 28 an dem Grundkörper 7 sind diese Bügel 13 und 14 somit von den Streifen 34 und 35 bei einer Betrachtung von außen vollständig verdeckt.

In Fig. 3 ist in einer weiteren perspektivischen Darstellung der Türabsteller 6 gemäß Fig. 2 gezeigt. Die Aufnahmen 36 und 37 an dem Zusatzteil 28, in welche die Positionierstege 19 und 24 eingreifen, sind zu erkennen.

In vorteilhafter Ausführung ist an dem Zusatzteil 28 auch vorgesehen, dass parallel und beabstandet zu dem Gegensteg 32 an einem Frontelement 38 des Zusatzteils 28 an dieser Innenseite 29 ein weiterer Steg 39 ausgebildet ist. Der in Höhenrichtung und somit in y-Richtung bemessene Abstand zwischen dem Gegensteg 32 und dem weiteren Steg 39 ist insbesondere so gebildet, dass der untere Steg 17 des oberen Bügels 13 darin eintauchen kann. Dadurch ist dieser untere Steg 17 von oben durch den Steg 39 und von unten durch den Gegensteg 32 gehalten beziehungsweise dazwischen eingeklemmt, da der Schlitz bzw. der Freiraum zwischen dem Steg 39 und dem Gegensteg 32 gerade das Eintauschen, insbesondere passgenaue Eintauchen, ermöglicht.

In vorteilhafter Weise ist dies auch für den oberen Steg 21 des unteren Bügels 14 vorgesehen. Dazu ist beabstandet und parallel zu dem unteren Gegensteg 33 ein weiterer separater Steg 40 an der Innenseite 29 ausgebildet. Auch hier ist der in Höhenrichtung bemessene Abstand zwischen dem unteren Gegensteg 33 und dem weiteren Steg 40 so gebildet, dass der obere Steg 21 des unteren Bügels 14 passgenau eintauchen kann. Durch die Ausgestaltung und Positionierung der Bügel 13 und 14 ist zwischen diesen Bügeln 13 und 14 ein Freiraum 41 ausgebildet, der dann durch das Zusatzteil 28 geschlossen wird.

In Fig. 4 ist in einer perspektivischen Darstellung der Türabsteller 6 gezeigt, wobei hier das Zusatzteil 28 an dem Grundkörper 7 in der montierten Stellung gezeigt ist. Es ist zu erkennen, dass sich das Zusatzteil 28 über eine Höhe erstreckt, die der Höhe zwischen dem oberen Steg 16 des oberen Bügels 13 und dem unteren Steg 22 des unteren Bügels 14 entspricht. Darüber hinaus weist das Zusatzteil 28 eine Länge (bemisst sich in der x-z-Ebene) auf, die der Länge des oberen Bügels 13 und auch der Länge des unteren Bügels 14 entspricht.

In Fig. 5 ist in einer perspektivischen Darstellung ein Beispiel eines Türabstellers 6 gezeigt. Bei dieser Ausführung ist das Zusatzteil 28 nicht als vollflächiges Visier gebildet, wie es gemäß Fig. 2 bis Fig. 4 gestaltet ist, sondern es ist aus einer ersten Spange 42 und einer zweiten Spange 43 gebildet. Die beiden Spangen 42 und 43 sind als gebogene Streifen ausgebildet, insbesondere U-förmig gestaltet. Sie weisen jeweils eine Höhe auf, die der korrespondierenden Höhe des Bügels 13 beziehungsweise des unteren Bügels 14 entspricht. Dies bedeutet, dass das als erste Spange 42 ausgebildete erste Zusatzteil im montierten Zustand gerade vollständig den oberen Bügel 13 verdeckt. Entsprechend verdeckt im montierten Zustand das als zweite Spange 43 ausgebildete zweite Zusatzteil außenseitig den unteren Bügel 14.

Bei der hier gezeigten Ausführung ist vorgesehen, dass die beiden Spangen 42 und 43 an ihren Enden mit Verbindungsteilen 44 und 45 verbunden sind, sodass die beiden Spangen 42 und 43 mit den Verbindungselementen 44 und 45 einstückig ausgebildet sind und somit ein einstückiges gesamtes Zusatzteil gebildet ist. An diesen Verbindungselementen 44 und 45 sind insbesondere Rastelemente 46 und 47 ausgebildet, die in Rastaufnahmen am Grundkörper 7, insbesondere an den Seitenwänden 11 und 12 einrasten, wobei beispielhaft hier die Rastaufnahme 48 gezeigt ist.

In Fig. 6 ist in einem Beispiel eine alternative Ausgestaltung eines Türabstellers 6 gezeigt. Im Unterschied zur Ausgestaltung gemäß Fig. 5 ist hier das Zusatzteil 28 unterschiedlich gestaltet. Der Grundkörper 7 ist entsprechend der Ausgestaltung in Fig. 5 gebildet. Bei dieser Ausführung ist das Zusatzteil 28 wiederum als Visier und hier volltransparent gestaltet. Das Zusatzteil 28 mit seiner einstückigen Ausgestaltung erstreckt sich hier wiederum über die gesamte Höhe zwischen dem oberen Steg 16 des oberen Bügels 13 und dem unteren Steg 22 des unteren Bügels 14.

In Fig. 7 ist in einer weiteren perspektivischen Darstellung ein Ausführungsbeispiel eines Türabstellers 6 gezeigt. Bei dieser Ausführung sind zwei separate Zusatzteile als erste Spange 42 und als zweite Spange 43 vorgesehen, die hier getrennt sind und nicht, wie in Fig. 5, als gemeinsames gesamtes Zusatzteil ausgebildet sind. Die Spange 42 weist auch hier einen Gegenflansch 49 auf, der im montierten Zustand an dem oberen Bügel 13 mit dem Steg 17, der einen Auflagesteg darstellt, kontaktiert. Auch hier ist die zum freien Ende hin aufweitende beziehungsweise sich verbreiternde Ausgestaltung gezeigt. Der Steg 17 kann hier auch nicht vorhanden sein. Auch die zweite Spange 43 weist einen entsprechenden Gegensteg 50 auf.

In Fig. 8 ist der montierte Zustand der Spangen 42 und 43 an dem Grundkörper 7, insbesondere dem oberen Bügel 13 und dem unteren Bügel 14 gezeigt.

In Fig. 9 ist in einer perspektivischen Teildarstellung ein weiteres Ausführungsbeispiel eines Türabstellers 6 gezeigt. Bei dieser Ausführung ist vorgesehen, dass der Grundkörper 7 nicht einteilig, sondern mehrteilig ausgebildet ist und ein Grundteil 6a aufweist. An diesem Grundteil 6a ist in der gezeigten Ausführung der obere Bügel 13, der hier ein separates Bauteil darstellt, befestigbar, insbesondere einsteckbar.

In Fig. 10 ist in einer perspektivischen Ansicht ein weiteres Ausführungsbeispiel eines Türabstellers 6 gezeigt. Es ist hier zu erkennen, dass der Boden 9 zumindest teilweise transparent ausgebildet ist. Es kann vorgesehen sein, dass dieser transparente Bereich aus Glas ist. Es kann auch vorgesehen sein, dass dieses transparente Element zerstörungsfrei lösbar an dem weiteren Grundteil des Grundkörpers 7 angeordnet ist, sodass er auch entsprechend entnehmbar und wieder einsetzbar ist. Bei dieser Ausführung ist vorgesehen, dass ein Zusatzteil als Spange 42 ausgebildet ist, die an dem oberen Bügel 13 befestigt ist und diesen frontseitig gerade abdeckt. Auch der untere Bügel 14 ist durch eine entsprechende Spange 43 abgedeckt. Der Freiraum 41 ist dann bei dieser Ausführung, wie entsprechend bei den Ausführungen gemäß Fig. 5 und Fig. 8 offen und somit auch von der Seite beziehungsweise von vorne zugänglich beziehungsweise durchgreifbar bis zum Aufnahmeraum 10.

Vorzugsweise weisen bei den Ausführungsbeispielen der obere Bügel 13 und/oder der untere Bügel 14 eine Höhe in Höhenrichtung (y-Richtung) auf, die vorzugsweise zwischen 1,5 cm und 5 cm, insbesondere zwischen 2,5cm und 4cm, beträgt. Diese Höhe weist ein Bügel 13 und/oder 14 über seine gesamte Längserstreckung auf, insbesondere ist die Höhe eines Bügels 13 und/oder 14 über seine gesamte Längserstreckung konstant.

### Bezugszeichenliste

- 1: Haushaltskältegerät
- 2: Gehäuse
- 3: Aufnahmeraum
- 4: Tür
- 5: Innenseite
- 6: Türabsteller
- 6a: Basisteil
- 7: Grundkörper
- 8: Rückwand
- 9: Boden
- 10: Aufnahmebereich
- 11: Seitenwand
- 12: Seitenwand
- 13: oberer Bügel
- 13a, b: Bügelabschnitt
- 13c, d: Enden
- 14: unterer Bügel
- 14a, b: Bügelabschnitt
- 14c, d: Enden
- 15: Mittelteil
- 16: oberer Steg
- 17: unterer Steg
- 18: Rastelement
- 19: Zentriersteg
- 20: Mittelteil
- 21: Steg
- 22: Steg
- 23: Rastelement
- 24: Positioniersteg
- 25: Steg
- 26: Steg
- 27: Steg
- 28: Zusatzteil
- 29: Innenseite
- 30: Rastelement
- 31: Rastelement
- 32: Gegensteg
- 32a, b: Ende
- 33: Gegensteg
- 33a, b: Enden
- 34: Streifen
- 35: Streifen
- 36: Rastaufnahme
- 37: Rastaufnahme
- 38: Frontelement
- 39: Steg
- 40: Steg
- 41: Freiraum
- 42: erste Spange
- 43: zweite Spange
- 44: Verbindungsteil
- 45: Verbindungsteil
- 46: Rastelement
- 47: Rastelement
- 48: Rastaufnahme
- 49: Gegenflansch
- 50: Gegensteg

## Patentansprüche

1. Türabsteller (6) für ein Haushaltskältegerät (1), mit einem Grundkörper (7), welcher zur Aufnahme von Lagergütern ausgebildet ist, und mit einem zum Grundkörper (7) separaten Zusatzteil (28, 42, 43) welches an dem Grundkörper (7) befestigt ist, **dadurch gekennzeichnet, dass** der Grundkörper (7) einen einer Rückwand (8) des Grundkörpers (7) abgewandt nach vorne orientierten oberen Bügel (13) und einen dazu beabstandet angeordneten und der Rückwand (8) des Grundkörpers (7) abgewandt nach vorne orientierten unteren Bügel (14) aufweist, wobei das separate Zusatzteil (28, 42, 43) an dem oberen Bügel (13) und/oder dem unteren Bügel (14) verrastet ist, und wobei der obere Bügel (13) an zumindest einem, der Rückwand (8) zugewandten Bügelabschnitt (13a, 13b) einen sich zu einem Ende (13c, 13d) des Bügelabschnitts (13a, 13b) hin verbreiternden Auflagesteg (16, 17) zur Kontaktierung eines Gegenstegs (32, 49) des separaten Zusatzteils (28, 42) aufweist und/oder der untere Bügel (14) an zumindest einem, der Rückwand (8) zugewandten Bügelabschnitt (14a, 14b) einen sich zu einem Ende (14c, 14d) des Bügelabschnitts (14a, 14b) hin verbreiternden Auflagesteg (21, 22) zur Kontaktierung eines Gegenstegs (33, 50) des separaten Zusatzteils (28, 43) aufweist, wobei
entweder ein erstes Zusatzteil eine erste Spange (42) ist, die an die Form und Ausmaße des oberen Bügels (13) angepasst ist und an dem oberen Bügel (13) befestigt ist, so dass nur der obere Bügel (13) außenseitig durch die Spange (42) abgedeckt ist, und/oder ein zweites Zusatzteil eine zweite Spange (43) ist, die an die Form und Ausmaße des unteren Bügels (14) angepasst ist und an dem unteren Bügel (14) befestigt ist, so dass nur der untere Bügel (14) außenseitig durch die zweite Spange (43) abgedeckt ist,
oder das Zusatzteil (28) ein Visier ist, welches an dem oberen Bügel (13) und dem unteren Bügel (14) befestigt ist und welches einen Freiraum (41) zwischen dem oberen Bügel (13) und dem unteren Bügel (14) abdeckt.

2. Türabsteller (6) nach Anspruch 1, **dadurch gekennzeichnet, dass** der obere Bügel (13) einen oberen frontseitigen Abschluss des Grundkörpers (7) bildet.

3. Türabsteller (6) nach Anspruch 1 oder 2, **dadurch gekennzeichnet, dass** der untere Bügel (14) einen unteren frontseitigen Abschluss des Grundkörpers (7) bildet.

4. Türabsteller (6) nach einem der vorhergehenden Ansprüche, **dadurch gekennzeichnet, dass** der obere Bügel (13) U-förmig ausgebildet ist und/oder der untere Bügel (14) U-förmig ausgebildet ist.

5. Türabsteller (6) nach einem der vorhergehenden Ansprüche, **dadurch gekennzeichnet, dass** der Grundkörper (7) einen Boden (9) aufweist.

6. Türabsteller (6) nach einem der vorhergehenden Ansprüche, **dadurch gekennzeichnet, dass** der Grundkörper (7) einstückig hergestellt ist.

7. Türabsteller (6) nach einem der vorhergehenden Ansprüche, **dadurch gekennzeichnet, dass** das Zusatzteil (28, 42, 43) den oberen Bügel (13) und/oder den unteren Bügel (14) außenseitig flächenmäßig und/oder blickdicht abdeckt.

8. Türabsteller (6) nach einem der vorhergehenden Ansprüche, **dadurch gekennzeichnet, dass** parallel zu dem Gegensteg (32, 33) ein weiterer Steg (39, 40) an der Innenseite (29) ausgebildet ist, und ein in Höhenrichtung zwischen dem Gegensteg (32, 33) und dem weiteren Steg (39, 40) bemessener Freiraum derart gebildet ist, dass der Auflagesteg (16, 17, 21, 22) eines Bügels (13, 14) eintaucht, insbesondere passgenau eintaucht.

9. Türabsteller (6) nach einem der vorhergehenden Ansprüche, **dadurch gekennzeichnet, dass** das Zusatzteil (28, 42, 43), insbesondere in seiner Längserstreckung betrachtet, an die Formgebung des oberen Bügels (13) und/oder die Formgebung des unteren Bügels (14) angepasst ist, insbesondere U-förmig ausgebildet ist.

10. Haushaltskältegerät (1) mit einem Gehäuse (2) und einem darin ausgebildeten Aufnahmeraum (3) für Lebensmittel der durch eine Tür (4) verschließbar ist, und mit zumindest einem an einer Innenseite (5) der Tür (4) angeordneten Türabsteller (6) nach einem der vorhergehenden Ansprüche.

## Claims

1. Door tray (6) for a household refrigeration appliance (1), with a base body (7), which is configured to hold stored goods, and with an add-on part (28, 42, 43) that is separate from the base body (7) and fastened to the base body (7), **characterised in that** the base body (7) has an upper bracket (13) that is oriented forward in such a manner that it faces away from a rear wall (8) of the base body (7) and a lower bracket (14) arranged at a distance therefrom and oriented forward in such a manner that it faces away from the rear wall (8) of the base body (7), wherein the separate add-on part (28, 42, 43) is fastened to the upper bracket (13) and/or the lower bracket (14), and wherein the upper bracket (13) has a bearing web (16, 17) on at least one bracket segment (13a, 13b) facing the rear wall (8), said bearing web (16, 17) widening toward one end (13c, 13d) of the bracket segment (13a, 13b), to make contact with a counterweb (32, 49) of the separate add-on part (28, 42) and/or the lower bracket (14) has a bearing web (21, 22) on at least one bracket segment (14a, 14b) facing the rear wall (8), said bearing web (21, 22) widening toward one end (14c, 14d) of the bracket segment (14a, 14b) to make contact with a counterweb (33, 50) of the separate add-on part (28, 43), wherein either a first add-on part is a first clasp (42), which is tailored to the shape and dimensions of the upper bracket (13) and fastened to the upper bracket (13), so that only the outside of the upper bracket (13) is covered by the clasp (42) and/or a second add-on part is a second clasp (43), which is tailored to the shape and dimensions of the lower bracket (14) and fastened to the lower bracket (14), so that only the outside of the lower bracket (14) is covered by the second clasp (43),
or the add-on part (28) is a visor, which is fastened to the upper bracket (13) and the lower bracket (14) and which covers a free space (41) between the upper bracket (13) and the lower bracket (14).

2. Door tray (6) according to claim 1, **characterised in that** the upper bracket (13) forms an upper front face termination of the base body (7).

3. Door tray (6) according to claim 1 or 2, **characterised in that** the lower bracket (14) forms a lower front face termination of the base body (7).

4. Door tray (6) according to one of the preceding claims, **characterised in that** the upper bracket (13) is configured as U-shaped and/or the lower bracket (14) is configured as U-shaped.

5. Door tray (6) according to one of the preceding claims, **characterised in that** the base body (7) has a base (9).

6. Door tray (6) according to one of the preceding claims, **characterised in that** the base body (7) is produced as a single piece.

7. Door tray (6) according to one of the preceding claims, **characterised in that** the add-on part (28, 42, 43) covers the upper bracket (13) and/or the lower bracket (14) on the outside in terms of area and/or in an opaque manner.

8. Door tray (6) according to one of the preceding claims, **characterised in that** a further web (39, 40) is configured on the inner face (29) parallel to the counterweb (32, 33) and a free space is formed in the heightwise direction between the counterweb (32, 33) and the further web (39, 40) such that the bearing web (16, 17, 21, 22) of a bracket (13, 14) engages, in particular engages with a close fit, therein.

9. Door tray (6) according to one of the preceding claims, **characterised in that** the add-on part (28, 42, 43), in particular when viewed in its longitudinal extension, is tailored to the shape of the upper bracket (13) and/or the shape of the lower bracket (14), in particular is configured as U-shaped.

10. Household refrigeration appliance (1) with a housing (2) and a receiving space (3) for food configured therein, which can be closed by a door (4), and with at least one door tray (6) according to one of the preceding claims arranged on an inner face (5) of the door (4).

## Revendications

1. Balconnet (6) pour un appareil frigorifique ménager (1), avec un corps de base (7) formé pour l'accueil de denrées stockées, et avec une pièce additionnelle (28, 42, 43) séparée du corps de base (7), laquelle est fixée au corps de base (7), **caractérisé en ce que** le corps de base (7) présente un étrier supérieur (13) orienté vers l'avant et éloigné d'une paroi arrière (8) du corps de base (7) et un étrier inférieur (14) orienté vers l'avant, disposé à distance et éloigné de la paroi arrière (8) du corps de base (7), dans lequel la pièce additionnelle séparée (28, 42, 43) est encliquetée à l'étrier supérieur (13) et/ou à l'étrier inférieur (14), et dans lequel l'étrier supérieur (13) présente, en au moins une section d'étrier (13a, 13b) dirigée vers la paroi arrière (8), une âme d'appui (16, 17) s'élargissant en direction d'une extrémité (13c, 13d) de la section d'étrier (13a, 13b) pour le contact d'une contre-âme (32, 49) de la pièce additionnelle séparée (28, 42) et/ou l'étrier inférieur (14) présente, en au moins une section d'étrier (14a, 14b) dirigée vers la paroi arrière (8), une âme d'appui (21, 22) s'élargissant en direction d'une extrémité (14c, 14d) de la section d'étrier (14a, 14b) pour le contact d'une contre-âme (33, 50) de la pièce additionnelle séparée (28, 43), dans lequel soit une première pièce additionnelle est une première agrafe (42) adaptée à la forme et aux dimensions de l'étrier supérieur (13) et fixée à l'étrier supérieur (13), de sorte que seul l'étrier supérieur (13) est couvert côté extérieur par l'agrafe (42) et/ou une deuxième pièce additionnelle est une deuxième agrafe (43) adaptée à la forme et aux dimensions de l'étrier inférieur (14) et fixée à l'étrier inférieur (14), de sorte que seul l'étrier inférieur (14) est couvert côté extérieur par la deuxième agrafe (43), soit la pièce additionnelle (28) est une visière fixée à l'étrier supérieur (13) et à l'étrier inférieur (14) et qui couvre un espace libre (41) entre l'étrier supérieur (13) et l'étrier inférieur (14).

2. Balconnet (6) selon la revendication 1, **caractérisé en ce que** l'étrier supérieur (13) forme une finition frontale supérieure du corps de base (7).

3. Balconnet (6) selon la revendication 1 ou 2, **caractérisé en ce que** l'étrier inférieur (14) forme une finition frontale inférieure du corps de base (7).

4. Balconnet (6) selon l'une des revendications précédentes, **caractérisé en ce que** l'étrier supérieur (13) est formé en forme de U et/ou l'étrier inférieur (14) est formé en forme de U.

5. Balconnet (6) selon l'une des revendications précédentes, **caractérisé en ce que** le corps de base (7) présente un fond (9).

6. Balconnet (6) selon l'une des revendications précédentes, **caractérisé en ce que** le corps de base (7) est fabriqué en une seule pièce.

7. Balconnet (6) selon l'une des revendications précédentes, **caractérisé en ce que** la pièce additionnelle (28, 42, 43) couvre l'étrier supérieur (13) et/ou l'étrier inférieur (14) côté extérieur à pleine surface et/ou de façon opaque.

8. Balconnet (6) selon l'une des revendications précédentes, **caractérisé en ce que** parallèlement à la contre-âme (32, 33), une âme supplémentaire (39, 40) est formée sur le côté intérieur (29) et un espace libre mesuré dans le sens de la hauteur entre la contre-âme (32, 33) et l'âme supplémentaire (39, 40) est formé de telle sorte que l'âme d'appui (16, 17, 21, 22) d'un étrier (13, 14) y plonge, en particulier y plonge de façon sur-mesure.

9. Balconnet (6) selon l'une des revendications précédentes, **caractérisé en ce que** la pièce additionnelle (28, 42, 43), en particulier observée selon son étendue longitudinale, est adaptée au façonnement de l'étrier supérieur (13) et/ou au façonnement de l'étrier inférieur (14), en particulier en étant formée en forme de U.

10. Appareil frigorifique ménager (1) avec une carcasse (2) et un espace d'accueil (3) pour denrées alimentaires formé à l'intérieur de celle-ci et obturable par une porte (4), et avec au moins un balconnet (6) selon l'une des revendications précédentes disposé en un côté intérieur (5) de la porte (4).
